# EUROPÄISCHE PATENTSCHRIFT

(11) **EP 2 539 910 B1**
(45) Veröffentlichungstag und Bekanntmachung des Hinweises auf die Patenterteilung: **03.12.2014**
(21) Anmeldenummer: 10798975.8
(22) Anmeldetag: 23.12.2010
(51) Int. Cl.: H01H 9/00, H01H 9/54

(54) **STUFENSCHALTER**
TAP CHANGER
CHANGEUR DE PRISE

(30) Priorität: 24.02.2010 DE 102010008974
(43) Veröffentlichungstag der Anmeldung: 02.01.2013
(73) Patentinhaber: Maschinenfabrik Reinhausen GmbH, 93059 Regensburg (DE)
(72) Erfinder: BRÜCKL, Oliver, 93449 Waldmünchen (DE); HERTEL, Udo, 93055 Regensburg (DE); HIRTHAMMER, Armin, 93059 Regensburg (DE); SAVELIEV, Anatoli, 93197 Zeitlarn (DE)
(86) Internationale Anmeldenummer: PCT/EP2010/007933
(87) Internationale Veröffentlichungsnummer: WO 2011/103907

(56) Entgegenhaltungen:
- WO-A1-01/22447
- CH-A- 218 483
- DE-C- 912 366
- DE-C1- 10 102 310

## Beschreibung

Die Erfindung betrifft einen Stufenschalter mit Halbleiter-Schaltelementen zur unterbrechungslosen Umschaltung zwischen Wicklungsanzapfungen eines Stufentransformators.

Ein Stufenschalter mit Halbleiter-Schaltelementen, der als Hybrid-Schalter ausgebildet ist, ist aus der WO 01/22447 bekannt. Dieser bekannte Stufenschalter besitzt als Hybrid-Schalter einen mechanischen Teil und einen elektrischen Teil. Der mechanische Teil, der der eigentliche Gegenstand der WO 01/22447 ist, besitzt mechanische Schaltkontakte; zentraler Teil ist ein beweglicher Schiebekontakt, der entlang einer mit dem Stempunkt verbundenen Kontakt-Laufschiene mittels eines Motorantriebes bewegt wird und dabei feststehende Kontaktelemente beschaltet. Die eigentliche Lastumschaltung selbst erfolgt durch zwei IGBT's mit jeweils vier Dioden in Grätzschaltung. Dieses bekannte Konzept eines Hybrid-Schalters ist mechanisch anspruchsvoll, um die notwendige Lastumschaltung genau im Nulldurchgang des Laststromes sicherzustellen.

Das Dokument DE 101 02 310 zeigt einen Stufenschalter gemäß dem Oberbegriff des Anspruchs 1.

Aufgabe der Erfindung ist es, einen Stufenschalter der eingangs genannten Art anzugeben, der einfach aufgebaut ist und eine hohe Funktionssicherheit aufweist. Weiterhin ist es Aufgabe der Erfindung, einen solchen Stufenschalter anzugeben, der direkt am zu regelnden Stufentransformator angeordnet werden kann und dabei die durch den Transformator vorgegebene Grundfläche nicht vergrößert und insgesamt eine effiziente, raumsparende und kostengünstige Integration des Stufenschalters mit dem Stufentransformator gestattet.

Diese Aufgaben werden durch einen Stufenschalter mit den Merkmalen des ersten Patentanspruches gelöst. Die Unteransprüche betreffen besonders vorteilhafte Weiterbildungen der Erfindung. Die Erfindung geht aus von einem Hybrid-Schalter mit zwei Halbleiter-Schalteinheiten, wobei jede Schalteinheit jeweils zwei antiparallel geschaltete IGBT's aufweist; jedem einzelnen IGBT ist ein parallel dazu geschalteter Varistor zugeordnet. Die Halbleiter-Schalteinheiten werden durch mechanische Kontakte zu- bzw. abgeschaltet und sind mit der Lastableitung verbindbar. Die mechanischen Kontakte stellen auch die jeweilige Verbindung zum festen Kontakt der jeweiligen Wicklungsanzapfung des Stufentransformators dar.
Gemäß der Erfindung ist der Stufenschalter zweigeteilt: Er besteht aus einer Elektronikeinheit und einer Mechanikeinheit, die voneinander durch eine Durchführungsplatte geteilt sind.
Bei dieser Bauweise ist es erfindungsgemäß möglich, den Stufenschalter oberhalb des Eisenjochs des Stufentransformators anzuordnen und zwar so, dass sich die Mechanikeinheit unterhalb des Transformatordeckels und damit innerhalb des Transformators, die Elektronikeinheit jedoch oberhalb des Transformatordeckels und damit außerhalb des Transformators befindet.

Bei der Erfindung können damit die Bauteile der Mechanikeinheit in ÖI betrieben werden, während die Bauelemente der Elektronikeinheit in Luft arbeiten können.
Erfindungsgemäß ist die Elektronikeinheit jeder Phase von einem elektrisch leitenden Gehäuse umschlossen. Damit wird auf einfache Weise eine Abschirmung der Elektronikeinheit sowie eine Feldsteuerung erzielt.

Die Erfindung soll nachfolgend an Hand von Zeichnungen noch näher erläutert werden. Es zeigen:
- Figur 1: einen erfindungsgemäßen Stufenschalter mit seiner elektrischen Schaltung
- Figur 2: eine vergrößerte Darstellung der in Figur 1 gezeigten Elektronikeinheit
- Figur 3: eine gerätetechnische Realisierung eines erfindungsgemäßen Stufenschalters in schematischer Darstellung
- Figur 4: eine Elektronikeinheit eines solchen Stufenschalters in seitlicher Schnittdarstellung
- Figur 5: eine solche Elektronikeinheit schematisch von vorn
- Figur 6: die Anordnung des erfindungsgemäßen Stufenschalters an einem Stufentransformator, wiederum schematisch gezeigt.

Figur 1 zeigt einen erfindungsgemäßen Stufenschalter. Dargestellt sind hier zwei Lastzweige A und B, die mit zwei Wicklungsanzapfungen eines Stufentransformators durch jeweils einen mechanischen Kontakt beschaltbar sind. Jeder der beiden Lastzweige A bzw. B weist einen mechanischen Hauptkontakt MCa bzw. MCb auf, der im stationären Betrieb den Strom des jeweils beschalteten Lastzweiges führt und eine direkte Verbindung zu einer Lastableitung LA herstellt. Parallel zum jeweiligen Hauptkontakt MCa, MCb weist jeder Lastzweig A bzw. B eine Reihenschaltung aus einem weiteren mechanischen Kontakt TCa, TCb sowie jeweils einer Halbleiter-Schalteinheit SCSa, SCSb auf. An der den jeweiligen Schaltkontakten TCa, TCb abgewandten Seite sind die Halbleiter-Schatteinheiten SCSa, SCSb elektrisch miteinander verbunden und führen zu einem mechanischen Übergangskontakt TC, dessen andere Seite mit der Lastableitung LA in Verbindung steht. Damit ist während der Umschaltung, die weiter unten noch detailliert erläutert werden wird, es durch entsprechende Betätigung der mechanischen Kontakte TCa oder TCb sowie des Übergangskontaktes TC möglich, eine elektrische Verbindung von jedem der beiden Lastzweige A oder B über die jeweiligen Halbleiter-Schalteinheiten SCSa oder SCSb zur Lastableitung LA zu schalten.

Figur 2 zeigt noch einmal die in der Figur 1 gezeigte Elektronikeirtheit, d. h. Halbleiter-Schalteinheiten SCSa, SCSb in vergrößerter Darstellung. Dabei sind vier IGBT's T1...T4 gezeigt, davon in jedem Zweig zwei in Reihe gegeneinander geschaltet. Ferner ist zu jedem IGBT T1...T4 parallel eine Diode D1...D4 vorgesehen, wobei die Dioden (D1, D2; D3, D4) in jedem Zweig gegeneinander geschaltet sind. Wiederum parallel dazu ist jeweils noch ein Varistor Var1...Var4 geschaltet.

Die beiden Halbleiter-Schalteinheiten SCSa, SCSb stellen den eigentlichen Halbleiter-Schalter SCS dar. Er besteht, wie bereits erläutert, aus den folgenden Komponenten: Insgesamt sind vier IGBT's T1...T4 vorgesehen, davon in jedem Pfad zwei. Die IGBT's sind paarweise angesteuert. In dem Fall, wenn der Lastzweig bzw. Pfad A die abschaltende Seite ist, werden zuerst die IGBT's T1 und T2 eingeschaltet. Da die Stromrichtung im Umschaltmoment zufällig ist, sind die IGBT's in Reihe gegeneinander geschaltet. Während der Umschaltung auf den anderen Lastzweig bzw. Pfad B werden die IGBT's 1 und 2 ausgeschaltet und die IGBT's der anderen Seite nahezu gleichzeitig eingeschaltet. Parallel zu jedem IGBT T1...T4 sind Dioden D1...D4 vorgesehen. Wiederum parallel dazu ist jeweils noch ein Varistor Var1...Var4 geschaltet. Diese Varistoren dienen dem Entladen bzw. Laden der Streuimpedanzen (Streuinduktivität) der Transformatorstufe. Es ist zu sehen, dass die elektrische Schaltung des Halbleiter-Schalters SCS in jedem Zweig A bzw. B identisch aufgebaut ist und die beschriebenen Halbleiter-Schalteinheiten SCSa und SCSb enthält. Im unteren Teil der Figur 2 ist die elektrische Zusammenführung zu sehen, die zum hier nicht dargestellten, weiter oben erläuterten Übergangskontakt TC führt.

Figur 3 zeigt eine Realisierungsform eines erfindungsgemäßen Stufenschalters.
Hierbei sind wiederum Wicklungsanzapfungen, hier n, n+1, n+2, gezeigt, die mit langgestreckten, dünnen bleistiftartigen, festen Kontaktfingern KF1...KF3 elektrisch verbunden sind. Diesen Kontaktfingern KF1...KF3 gegenüberliegend sind jeweils weitere, ebenso ausgebildete langestreckte Kontaktfinger AF1...AF3 als Ableitfinger vorgesehen, die miteinander leitend verbunden sind und die Lastableitung LA bilden. Oberhalb der horizontal in einer Ebene liegenden Kontaktfinger KF1...KF3 und AF1...AF3 beider Seiten ist ein durch Striche hier angedeuteter Kontaktträger KT vorgesehen, der senkrecht zur Längsausdehnung der Kontaktfinger bewegbar ist. Die Bewegungsrichtung ist wiederum durch einen Pfeil symbolisiert.
Auf dem Kontaktträger KT, auf der den Kontaktfingern KF1...KF3; AF1...AF3 zugewandten Seite, sind Kontaktstücke angeordnet, die auf dem Kontaktträger KT fixiert sind und in unveränderlicher geometrischer Anordnung zueinander mit diesem bewegt werden. Dabei handelt es sich zum einen um das Kontaktstück MC, das die jeweilige Wicklungsanzapfung direkt im stationären Betrieb mit dem gegenüberliegenden Kontaktfinger der Lastableitung LA verbindet. Zum anderen sind seitlich und symmetrisch dazu angeordnet zwei separate weitere Kontaktstücke TCa und TCb vorgesehen. Das Kontaktstück TCa steht elektrisch mit dem Eingang der ersten Halbleiter-Schalteinheit SCSa in Verbindung. Das zweite Kontaktstück TCb steht elektrisch mit dem Eingang der zweiten Halbleiter-Schalteinheit SCSb in Verbindung. Schließlich ist noch auf der anderen Seite auf dem Kontaktträger KT ein weiteres Kontaktstück TC vorgesehen, das elektrisch mit dem Ausgang der beiden Halbleiter-Schalteinheiten SCSa, SCSb verbunden ist. Die erläuterten weiteren Kontaktstücke - neben dem Kontaktstück MC - sind geometrisch derart angeordnet, dass, je nach Schaltrichtung, bei Bewegung des Kontaktträgers KT das Kontaktstück TCa bzw. TCb kurzzeitig einen der Kontaktfinger KF1...KF3 kontaktiert. Das Kontaktstück TC auf der anderen Seite ist geometrisch derart angeordnet, dass es während einer Umschaltung, d. h. Betätigung des Kontaktträgers KT, kurzzeitig Kontakt zu einem der Kontaktfinger AF1...AF3 der Lastableitung LA herstellt. Im stationären Betrieb sind alle diese Kontaktstücke TCa, TCb, TC nicht geschaltet; die elektrische Verbindung direkt von der jeweils geschalteten Wicklungsanzapfung, hier n+1, zur Lastableitung LA erfolgt ausschließlich durch das Kontaktstück MC, während die gesamte Elektronik freigeschaltet ist.
In dieser Figur 3 sind jeweils durch Strichpunktlinie die Elektronikeinheit 1 und die Mechanikeinheit 2 angedeutet, die durch eine Durchführungsplatte 3 voneinander getrennt sind.

In Figur 4 und 5 ist jeweils die Elektronikeinheit 1 in unterschiedlichen Darstellungen gezeigt. Unten wird sie durch die bereits erläuterte Durchführungsplatte 3 abgeschlossen, durch die Durchführungen 4 führen. Dabei handelt es sich um drei separate Durchführungen, wobei die erste Durchführung 4a die elektrische Verbindung zum Kontakt TCa herstellt, die zweite Durchführung 4b die elektrische Verbindung zum Kontakt TC herstellt und die dritte Durchführung 4c die elektrische Verbindung zum Kontakt TCb herstellt. Diese Kontakte und ihre gerätetechnische Ausbildung wurden bereits weiter vorn erläutert. An jeder Durchführung 4 ist ein elektrisch leitender Anschlusswinkel 5 angeordnet, an dem eine Leiterplatte 6 befestigt ist und leitend mit ihm in Verbindung steht. Die Leiterplatte 6 trägt die elektrischen bzw. elektronischen Bauelemente, die bereits in Figur 2 gezeigt und weiter oben erläutert wurden. Diese Leiterplatte 6 wird von einem elektrisch leitendem Gehäuse umschlossen, das aus zwei Gehäuseteilen 7, 8 besteht. Die gesamte Anordnung wird von einer Abdeckung 9 aus elektrisch leitendem Material umschlossen. Die Abdeckung 9 ist geerdet. Mit einer solchen Abdeckung 9 wird neben der Sicherstellung des Berührungsschutzes zusammen mit den Gehäuseteilen 7, 8 eine parasitäre Kapazität aufgespannt, die zur Potentialanlenkung der Elektronikeinheit 1 im stationären Betrieb dient. Dies ist vorteilhaft, da die Elektronikeinheit 1 ansonsten im stationären Betrieb vollständig galvanisch getrennt wäre.
Gezeigt sind weiterhin seitliche Stützen 10, 11, die die Leiterplatte 6 tragen. Ferner eine leitende Folie 12 und eine elektrisch leitende Anlenkung 13. Diese Bauteile dienen erfindungsgemäß dazu, die Gehäuseteile 7 und 8 elektrisch leitend mit dem Potential der Leiterplatte 6 zu verbinden. Weiterhin ist eine Bohrung 14 angedeutet, die zur Befestigung der Gehäuseteile 7, 8 dienen kann.
Durch die erfindungsgemäße Anlenkung der elektrisch leitenden Gehäuseteile 7, 8, die die Leiterplatte 6 vollständig umschließen, werden mehrere Dinge erreicht. Neben dem - selbstverständlichen - mechanischen Schutz der Leiterplatte 6 und der auf ihr befestigten Bauelemente wird auf einfache und kostengünstige Weise auch eine Abschirmung der gesamten Elektronikeinheit 1 sowie eine Feldsteuerung erzielt. Neben der Abschirmung und Feldsteuerung zur definierten Potentialanlenkung der gesamten Elektronikeinheit 1 dienen die Gehäuseteile 7, 8 dem mechanischen Schutz beim Einstecken bzw. Auswechseln der Elektronikeinheit 1. Ferner können die Gehäuseteile 7, 8 auch eine elektrische Verbindung zwischen dem Ableitpotential auf der Elektronikeinheit 1 sowie eine Durchführung herstellen; dies ist jedoch nicht zwingend.

Figur 6 zeigt in schematischer Darstellung die Anordnung eines erfindungsgemäßen Stufenschalters an einem Stufentransformator. In Figur 6 ist in schematischer Darstellung ein Kessel 15 eines Regeltransformators gezeigt, in dessen Innerem sich Wicklungen 16 und mindestens ein Eisenjoch 17 befinden. Oben ist der Kessel 15 durch einen Transformatordeckel 18 abgeschlossen. Üblicherweise ist der komplette Kessel 15 ölgefüllt. Oberhalb des Transformatordeckels 18 sind noch die MS-Durchführung 19 und die NS-Durchführung 20 angedeutet. Die Verbindung zu der Primär- bzw. Sekundärseite der Wicklung 16 im Inneren des Transformators und die elektrischen Verbindungen von der Regelwicklung zum Stufenschalter sind nicht gezeigt. Oberhalb des Eisenjoches 17 ist ein Stufenschalter angeordnet, der eine Elektronikeinheit 1 und darunter eine Mechanikeinheit 2, den Wähler, aufweist. Elektronikeinheit 1 und Mechanikeinheit 2 sind durch eine horizontale Durchführungsplatte 3 hermetisch voneinander getrennt. Die elektrischen Verbindungen von den beiden Teilen des Stufenschalters durch die Durchführungsplatte 3 hindurch sind wiederum nicht dargestellt. Der Stufenschalter besitzt die bereits erläuterte Abdeckung 9. Es ist zu sehen, dass sich der eigentliche Lastumschalter in der Elektronikeinheit 1 oberhalb des Transformatordeckels 18 befindet, während sich die Mechanikeinheit 2 innerhalb des Transformators, d. h. unterhalb des Transformatordeckels 15 und der Durchführungsplatte 3 des Stufenschalters befindet.

## Patentansprüche

1. Stufenschalter des Hybrid-Typs zur unterbrechungslosen Umschaltung zwischen Wicklungsanzapfungen eines Stufentransformators,
mit mechanischen Kontakten zur Dauerstromführung und zur Vorwahl der neuen Wicklungsanzapfung, auf die umgeschaltet werden soll,
sowie mit Halbleiter-Schalteinheiten zur eigentlichen unterbrechungslosen Lastumschaltung, wobei der Stufenschalter in Elektronikeinheit (1) und Mechanikeinheit (2) unterteilt ist,
wobei die Mechanikeinheit (2) die mechanischen Kontakte (MCa, MCb, TCa, TCb, TC) enthält, wobei die Elektronikeinheit (1) in jeder Phase die Halbleiter-Schalteinheiten (SCSa, SCSb) enthält,
wobei Elektronikeinheit (1) und Mechanikeinheit (2) durch eine Durchführungsplatte (3) voneinander getrennt sind
und wobei die Halbleiter-Schalteinheiten (SCSa, SCSb) in der Elektronikeinheit (1) angeordnet sind,
**dadurch gekennzeichnet,**
**dass** die Halbleiter-Schalteinheiten jeder Phase auf einer Leiterplatte (6) angeordnet sind,
**dass** die Elektronikeinheit (1) vollständig von einem elektrisch leitenden Gehäuse (7, 8) umfasst ist, das elektrisch an das Potential der Leiterplatte (6) angelenkt ist,
**dass** die Mechanikeinheit (2) innerhalb des Kessels (15) des Stufentransformators angeordnet ist, während die Elektronikeinheit (1) außerhalb des Stufentransformators angeordnet ist und dass der Stufenschalter oberhalb eines Eisenjochs (17) des Stufentransformators angeordnet ist, derart, dass die Elektronikeinheit (1) oberhalb des Transformatordeckels (18) angeordnet ist.

2. Stufenschalter nach Anspruch 1,
**dadurch gekennzeichnet,**
**dass** die Elektronikeinheiten (1) aller Phasen von einer gemeinsamen Abdeckung (9) aus elektrisch leitendem Material umschlossen sind.

## Claims

1. Tap changer of the hybrid type for uninterrupted switching over between winding taps of a tapped transformer, comprising
mechanical contacts for constant conduction of current and for preselection of the new winding tap to be switched over to
and semiconductor switching units for the actual uninterrupted load changeover,
wherein the tap changer is divided into an electronic unit (1) and a mechanical unit (2), wherein the mechanical unit (2) contains the mechanical contacts (MCa, MCb, TCa, TCb, TC),
wherein the electronic unit (1) in each phase contains the semiconductor switching units (SCSa, SCSb),
wherein the electronic unit (1) and the mechanical unit (2) are separated from one another by a lead-through plate (3)
and wherein the semiconductor switching units (SCSa, SCSb) are arranged in the electronic unit (1),
**characterised in that**
the semiconductor units of each phase are arranged on a circuitboard (6),
the electronic unit is completely enclosed by an electrically conductive housing (7, 8) which is electrically coupled to the potential of the circuitboard (6),
the mechanical unit (2) is arranged within the tank (15) of the tapped transformer, whereas the electronic unit (1) is arranged outside the tapped transformer,
and the tap changer is arranged above an iron yoke (17) of the tapped transformer in such a way that the electronic unit (1) is arranged above the transformer lid.

2. Tap changer according to claim 1, **characterised in that** the electronic units (1) of all phases are enclosed by a common cover (9) of electrically conductive material.

## Revendications

1. Commutateur à gradins de type hybride pour permettre d'effectuer une commutation sans interruption entre des prises de réglage d'enroulement d'un transformateur à gradins,
comportant des contacts mécaniques pour permettre la circulation permanente du courant et pour présélectionner la nouvelle prise de réglage d'enroulement sur laquelle doit être effectuée la commutation, ainsi qu'une unité de commutation à semi-conducteur pour permettre d'effectuer la commutation de charge dans interruption proprement dite,
le commutateur étant subdivisé en une unité électronique (1) et une unité mécanique (2),
l'unité mécanique (2) renfermant les contacts mécaniques (Mca, MCb, TCa, TCb, TC),
l'unité électronique (1) renfermant dans chaque phase les unités de commutation à semi-conducteur (SCSa, SCSb),
l'unité électronique (1) et l'unité mécanique (2) étant séparées l'une de l'autre par une plaque de passage (3), et
les unités de commutation à semi-conducteur (SCSa, SCSb) étant montées dans l'unité électronique (1),
**caractérisé en ce que**
les unités de commutation à semi-conducteur de chaque phase sont montées sur une plaquette de circuits imprimés (6),
l'unité électronique (1) est totalement entourée par un boitier électriquement conducteur (7, 8) qui est réglé électriquement au potentiel de la plaquette de circuits imprimés (6),
l'unité mécanique (2) est montée à la partie interne de l'enveloppe (15) du transformateur à gradins tandis que l'unité électronique (1) est montée à l'extérieur du transformateur à gradins, et
le commutateur à gradins est monté au-dessus d'une culasse en fer (17) du transformateur à gradins de sorte que l'unité électronique (1) soit située au-dessus du couvercle (18) du transformateur.

2. Commutateur à gradins conforme à la revendication 1,
**caractérisé en ce que**
les unités électroniques (1) de toutes les phases sont entourées d'un recouvrement commun (9) en un matériau électriquement conducteur.
